# EUROPÄISCHE PATENTSCHRIFT

(11) **EP 0 116 811 B1**
(45) Veröffentlichungstag und Bekanntmachung des Hinweises auf die Patenterteilung: **12.11.1986**
(21) Anmeldenummer: 83810078.2
(22) Anmeldetag: 22.02.1983
(51) Int. Cl.: B26D 9/00

(54) **Vorrichtung zum Muster- oder Modellmachen aus Karton oder Wellpappe**
Device for producing cardboard or corrugated paper patterns or templates
Dispositif pour la réalisation de patrons ou de gabarits en carton ou papier ondulé

(43) Veröffentlichungstag der Anmeldung: 29.08.1984
(73) Patentinhaber: Servo Handels- & Werbe AG, CH-3000 Bern 6 (CH)
(72) Erfinder: Lüdi, Ulrich, CH-3506 Grosshöchstetten (CH); Decrey, Louis, CH-3084 Wabern (CH)
(74) Vertreter: Bovard, Fritz Albert

## Beschreibung

Die Erfindung geht aus von einer Vorrichtung zum Muster- oder Modellmachen aus Karton, Papier oder Wellpappe, mit einem höhen- und neigungseinstellbaren rechteckigen Arbeitstisch und einem quer zur Längsachse des Tisches verlaufenden, am Tisch ortsfest angebrachten Träger, an welchem ein von Hand über die Nutzbreite des Tisches hin- und herverschiebbarer Schlitten mit einem federbelasteten Handgriff angeordnet ist.

Eine solche Vorrichtung ist für Kartonverarbeiter, Etuimacher, Mustermacher, Grafiker und sonstige Spezialisten auf dem Gebiet des Muster-oder Modellmachens aus Karton, Papier oder Wellpappe bestimmt, welche täglich die vorerwähnten Materialien zu verarbeiten haben. Sie ist für kleine Serien - bis zu 50 Stück - von Mustern oder Modellen bestimmt.

Schneid-, Rill- und Ritzarbeiten wurden bisher durch Stanzen von Hand ausgerichtet oder durch drei separate spezielle Maschinen ausgeführt. Es ist weiter eine Vorrichtung bekannt, auf welcher von hand die Schneid-, Rill- und Perforierarbeiten ausgeführt werden können. Diese Vorrichtung enthält mehrere Stangen mit Schneid- und Rillinealen, die entsprechend dem gewählten Schneid-oder Rillwerkzeug verschiedenartig breite Rillen enthalten. Bei dieser Vorrichtung müssen die Werkzeuge für verschiedene Arbeiten immer ausgewechselt werden, wobei auch die Stangen, die unter den Tisch eingesetzt werden, für verschiedene Arbeiten stets ausgewechselt werden müssen.

Die auf den bekannten Vorrichtungen auszuführenden Schneid-, Rill- und Ritzarbeiten sind dementsprechend zeitraubend und mühsam.

In der FR-A-2 232 422 ist eine Vorrichtung zum Ausführen von Rillenarbeiten an Folien aus Polypropylen oder anderen, ähnliche mechanische Eigenschaften aufweisenden Materialien beschrieben. Diese Vorrichtung kann von Hand oder automatisch Rillen einer gleichmässigen Tiefe erstellen. Die Vorrichtung weist einen Arbeitstisch, an welchem die Folie verlegt wird, und einen an Schienen verlaufenden Wagen mit einem Rillwerkzeug auf. Durch die Hin- und Herbewegung des Wagens werden in der Folie durch das Rillwerkzeug Rillen erzeugt.

Nachteilig bei dieser Vorrichtung ist die Tatsache, dass nur ein Rillwerkzeug zum Anbringen von Rillen in einer Folie vorgesehen ist, das heisst, dass mit dieser Vorrichtung nur Rillarbeiten verrichtet werden können. Die Schneid- oder Ritzarbeiten müssen dann auf separaten Vorrichtungen ausgeführt werden.

Der im Patentanspruch 1 angegebenen Erfindung liegt die Aufgabe zugrunde, eine Vorrichtung zum Muster- oder Modellmachen zu schaffen, die es ermöglicht, alle zum Muster- oder Modellmachen aus Karton. Papier oder Wellpappe benötigten Arbeiten auf einer einzigen Vorrichtung praktisch ohne Zeitverlust, hochpräzis und mühelos auszuführen. Sämtliche Schnitte, Rillungen und Ritzungen sollen in Repetier- oder Serienarbeit mit den absolut gleichen Dimensionen und der gleichen Qualität hergestellt werden. Auch Materialien einer schlechteren dzw. dickeren Qualität sollen auf der Vorrichtung bearbeitet werden können. Diese Aufgabe wird mit einer gattungsgemäßen Vorrichtung durch die Merkmale der Kennzeichnung des Patentanspruches 1 gelöst.

Die Erfindung wird nachstehend anhand der Zeichnungen beispielsweise näher erläutert. Es zeigen
Figur 1 eine perspektivische Ansicht der Vorrichtung mit einem am Ständer einstellbaren Arbeitstisch,
Figur 1a einen Einschnitt eines Kartons mit einer mittels eines Ritzmessers gemachten Ritzung,
Figur 1 b eine Rille in einem Karton von dicker oder schlechter Qualität, gemacht mittels Profilrollen ohne Verwendung von Unterlagenfolie,
Figur 1c eine Rille in einem Karton dicker oder schlechter Qualität, gemacht mittels Profilrollen bei Verwendung von Unterlagefolie,
Figur 1d eine Rille in einem Wellkarton, gemacht mittels einer speziellen Rillrolle,
Figur 2 eine Ansicht eines an einem Träger hin- und herverschiebbaren Schlittens mit einem Schneid- und Rillwerkzeug,
Figur 3 eine Seitenansicht von vorne des Schlittens nach der Fig. 2, teilweise im Schnitt,
Figur 4 einem Schnitt des Schlittens und des Trägers entlang der Linie IV-IV der Fig. 2, jedoch ohne Rillwerkzeug,
Figur 5 eine Draufsicht im Schnitt auf den Schlitten und den Träger entlang der Linie V-V der Fig. 2,
Figur 6 eine Seitenansicht von vorn eines Ritzwerkzeuges,
Figur 7 eine Ansicht des Ritzwerkzeuges nach der Fig. 6.
Figur 8 eine Seitenansicht von vorn eines Rillwerkzeuges mit einer Rolle zur Markierung des Wellkartons,
Figur 9 eine Ansicht im Schnitt von zwei Profilleisten mit einem Abstand zwischen denselben und einem über sie gelegten Wellkarton, der durch die Rillrolle nach der Fig. 8 markiert wird,
Figur 10 eine perspektivische zersprengte Ansicht von Zahnrädern und zwei die Werkzeuge tragenden U-Trägern mit Verzahnung,
Figur 11 eine Draufsicht im Schnitt auf die Profilleisten und Keilstücke zum Regulieren des Abstandes zwischen den Profilleisten,
Figur 12 einen Teillängsschnitt der Klemmplatte zum Klemmen des zu bearbeitenden Kartons oder Papiers,
Figur 13 eine Ansicht im Schnitt einer Vorratsrolle der Unterlagefolie,
Figur 14 eine Draufsicht auf die Anlege- und Speichervorrichtung mit Programschiene, teilweise abgebrochen, und
Figur 15 einen Schnitt entlang der Linie XV-XV der Fig. 1.

Die in den Figuren dargestellte Vorrichtung dient zum Muster- oder Modellmachen aus Karton, Papier oder Wellpappe mittels dieser einzigen Vorrichtung wird der Karton oder die Wellpappe in Repetier- oder Serienarbeit stufenlos geschnitten, gerillt oder geritzt bzw. das Papier stufenlos geschnitten oder gerillt.

An einem rechteckigen Arbeitstisch 1, der an einem Ständer 9 höhen- und neigungseinstellbar angeordnet ist, ist ein quer zur Längsachse des Arbeitstisches 1 verlaufender Träger 2 ortsfest angebracht. Am Träger 2 ist ein von Hand über die Nutzbreite des Arbeitstisches 1 hin- und herverschiebbarer Schlitten 3 angeordnet. Der Schlitten 3 ist mit einem federbelasteten, herunterdrükkbaren Handgriff 4 mit einem Hebel 91 versehen.

Wie aus den Fig. 2, 5 ersichtlich ist, ist das eine Ende des Hebels 91 des Handgriffes 4 an einem im Schlitten 3 verschraubten Bolzen 51 drehbar befestigt. Am Handgriff 4 ist ein Druckknopf 27 angeordnet, dessen Druckstange 52 gegen die Wirkung einer Druckfeder 74 im Hebel des Handgriffes 4 hin- und herverschiebbar ist. Der Endteil der Druckstange 52 ist durch einen quer zur Längsachse der Druckstange 52 verlaufenden Kloben 53 gebildet. Dieser Kloben steht wahlweise in Wirkverbindung mit einem von zwei Zahnrädern 33, 34, die über ein weiteres Zahnradpaar 46 mit den Verhzahnungen 36 von zwei U-Trägern 28, 29 in Eingriff stehen. Je nach dem, wie tief die Druckstange 52 hineingedrückt wird, greift der Kloben 53 einmal in die Aussparung 54 des Zahnrades 33 ein (Fig. 10), wobei er an den Flanken 57 des anderen Zahnrades 34 gleitet. Beim tieferen Hineindrükken der Druckstange 52 greift der Kloben 53 in die Aussparung 55 des Zahnrades 34, wobei er an den Flanken 56 des Zahnrades 33 gleitet. Auf diese Weise wird wahlweise einmal das Zahnrad 33 und ein andermal das Zahnrad 34 in Wirkverbindung mit dem nach unten drückbaren Handgriff 4 gebracht, um eine Teildrehbewegung auszuführen.

Wie insbesondere gut aus der Fig. 10 ersichtlich ist, sind die äusseren Flächen der dem Zahnradpaar 46 zugekehrten Schenkel der nebeneinander liegenden U-Träger 28, 29 verzahnt. Der U-Träger 28 trägt an seinem, dem Arbeitstisch 1 zugekehrten Ende ein Rillwerkzeug 6, wogegen der U-Träger 29 auf seinem dem Arbeitstisch 1 zugekehrten Ende ein Schneidwerkzeug 5 trägt (Fig. 2).

Wie aus den Fig. 2 und 3 ersichtlich ist, sind das Schneidwerkzeug 5 und das Rillwerkzeug 6 an den entsprechenden U-Trägern 29, 28 mittels Befestigungsbolzen 37 mit geriffelten Muttern 86 festgehalten. Das Schneidwerkzeug 5 enthält ein Kreismesser 15, das durch eine Druckfeder 38 belastet ist. Das Kreismesser 15 ist höheneinstellbar und am Werkzeug 5 in der gewünschten Stellung mittels einer Mutter 50 festgehalten. Das Rillwerkzeug 6 umfasst drei Profilrollen 16 mit gleichem Profil, die hintereinander in verschiedenen Höhen in Schritten von je 0,1 mm an einem Gleitwagen 11 einstellbar angeordnet und mittels Mutern 58 festgehalten sind. Das Rillwerkzeug 6 mit den drei hintereinander angeordneten Profilrollen 16 ist am U-Träger 28 auswechselbar und durch ein Ritzwerkzeug 7 mit einem Ritzmesser 17 oder eine andere Rillrolle 18 (siehe Fig. 6, 7 und 8) ersetzbar.

Der eine U-Träger 28 ist durch die Betätigung des Handgriffes 4 gegen die Wirkung einer Schraubenfeder 59 und der andere U-Träger 29 gegen die Wirkung einer Schraubenfeder 60 nach unten drückbar. Der Hub des Rillwerkzeuges 6 bzw. des Ritzwerkzeuges 7 oder der Rillrolle 18 ist mittels einer Mikrometerschraube 23 einstellbar, die in Wirkverbindung mit dem U-Träger 28 steht. Mit 89 ist ein Halteblock der U-Träger 28, 29 und mit 90 Befestigungsschrauben des Halteblocks 89 bezeichnet.

Der Schlitten 3 läuft entlang der einen Längsseite des Trägers 2 in Führungsschienen 62 auf Kugellagern 61 (siehe Fig. 4). Beidseitig des Schlittens 3 ist an demselben ein Zugseil 41 befestigt, der um nicht dargestellte Umlenkrollen geführt und an einem Gewicht 40 befestigt ist (siehe Fig. 5). Das Gewicht 40 ist mit zwei Laufrollen 42 versehen, die in Führungsrillen 63 eines an der anderen Länsgsseite des Trägers 2 befestigten Kastens 92 laufen.

Wie aus den Fig. 2, 4 und 5 ersichtlich ist, weist jeder U-Träger 28, 29 einen Stift 64 auf, welche Stifte an einem Steuerteil 65 anliegen. Die nach aussen weisende Fläche 66 des Steuerteiles 65 ist in ihrer unteren Hälfte nach innen abgesetzt ; der Steuerteil 65 ist auch aufgeschlitzt. Durch den Schlitz 67 ist ein Arretierbolzen 51 durchgeführt, dessen aus dem Steuerteil 65 nach aussen ragender Teil mit zwei gleichachsigen Rollen 68 versehen ist, die an der äusseren Fläche 66 des Steuerteiles 65 anliegen. Der Arretierbolzen 51 weist an seinem inneren Ende einen Absatz 69 auf, auf welchen eine Druckfeder 70 wirkt. Durch die Betätigung des Handgriffes 4 wird einer der U-Träger 28, 29 mit seinem Stift 64 nach unten bewegt. Dadurch wird auch der Steuerteil 65 nach unten gedrückt, wobei die Rollen 68 über den unabgesetzten Teil der Aussenfläche 66 des Steuerteils 65 laufen. Dadurch wird der Absatz 69 des Arretierbolzens 51 ausser Bremseingriff mit einem am Träger 2 angebrachten Bremsbeleg 71 gebracht, so dass der Schlitten 3 über die Nutzbreite des Tisches 1 reibungsfrei hin und her bewegt werden kann. Sobald der Handgriff 4 aus seiner heruntergedrückten Stellung gelöst wird. wird der Schlitten 3 durch die Bremswirkung des gegen den Bremsbeleg 71 wieder angedrückten Arretierbolzens 51 in seiner Bewegung arretiert. Der Steuerteil 65 wird nach unten gegen die Wirkung einer Schraubenfeder 72 gedrückt.

Aus den Fig. 3, 4 und 11 sind die in den Arbeitstisch 1 eingelegte Stahlleiste 8 und die Profilleisten 10 ersichtlich. Der Abstand zwischen den beiden Profilleisten 10 ist regulierbar. Dies geschieht mittels eines Nonius 25, der in Wlrkverbindung mit jeweils zwei beidseitig der Profilleisten 10 angeordneten Keilstücken 26 steht. Durch die gegenseitige Verschiebung der Keilstücke 26 wird der Abstand zwischen ben beiden Profilleisten kleiner oder grösser gemacht. Der Bereich, in welchem der Abstand verändert werden kann, liegt zwischen 0 bis 4 mm. Mit 87 (Fig. 4) sind Führungsstifte der beiden Profilleisten 10 und mif 45 (Fig. 11) Druckfedern bezeichnet, mittels welcher die beiden Profilleisten 10 voneinander gehalten werden. Durch den einstellbaren Abstand zwischen den beiden Profilleisten 10 entsteht eine Rille, in welche der Karton, das Papier oder die Wellpappe während des Arbeitsvorganges durch die Profile der drei Profilrollen 16 teilweise eingepresst wird. Bei der Markierung eines Wellkartons 44 wird das Rillwerkzeug 6 mit drei Profilrollen 16 durch eine einzige Rolle 18 nach der Fig. 8 ersetzt. In diesem Fall wird in die zwischen den beiden Profilleisten 10 gebildete Rille eine Einlage 43 eingesetzt.

Um saubere Kanten an der Aussenseite der Rillungen bei Verwendung von Profilrollen 16 zu erhalten, wird über die obere Fläche der Profilleisten 10 eine Unterlagefolie 12 gelegt. Die Unterlagefolie 12 wird mittels einer Kurbel 13 und zweier Führungsrollen 32, wobei die Kurbel 13 mit der unteren Führungsrolle in Wirkverbindung steht, von einer unter dem Arbeitstisch 1 untergebrachten Vorratsrolle 14 abgeführt. Mit Hilfe der Markierungsrolle 18 wird auch bei einem schwierig zu rillenden Wellpappe 44 minderer Qualität oder von über 600 g Gewicht (Graupappe) sauber gerillt.

Wie aus den Fig. 4 und 12 zu entnehmen ist, weist der Träger 2 an seiner dem Bedienenden zugekehrten Querseite einen Hebel 22 auf, der in Wirkverbindung mit einer Kette 47 steht. Die Kette 47 läuft im Träger 2 über seine gesamte Länge. Die Kette 47 läuft über mehrere in der Längsrichtung des Trägers 2 hintereinander angeordnete Zahnräder 49. Beidseitig jedes Zahnrades 49 ist je eine Rolle 93 vorgesehen, welche Rollen so ausgelegt sind, dass sie bei der Betätigung des Hebels 22 und der damit verursachten Verschiebung der Kette 47 auf eine Klemmplatte 48 mit Klemmbolzen 39 und Druckfedern 96 drücken und sie gegen den Karton, das Papier, oder die Wellpappe die auf der Stahlleiste 8 des Arbeitstisches 1 liegt, drükken. Beim Lösen des Hebels 22 wird die Klemmplatte 48 mittels Zugfedern 73 wieder in ihre Ausgangsstellsung gebracht.

Die Anlege- und Speichervorrichtung nach den Fig. 14 und 15 weist eine Messleiste 19 mit dreifacher Skala 20 auf, an welcher eine Führungsschiene 77 zur Führung eines Wagens 24 befestigt ist. Der Wagen 24 ist an der Führungsschiene 77 mittels Führungsrollen 78 geführt und in der gewünschten Stellung mittels eines Klemmhebels 76 festklemmbar. Am Wagen 24 ist ein Anlegelineal 21 mit einem Zeichenkopf 88 schwenkbar angeordnet. Mittels einer Justierschraube 75 kann die Position des Anlegelineals 21 festgelegt werden. Jede Skala 20 entspricht der Nullstellung des Schneid- 5, Rill- 6 oder Ritzwerkzeuges 7. Der Wagen 24 ist beidseitig seitlich verstellbar.

Die Speichervorrichtung umfasst eine Programschiene 35 mit Aussparungen 30 in Form von Längsschlitzen. In den Längsschlitzen sind von unten mit Muttern 82 versehene Stellschrauben 31 verschiebbar angeordnet. Diese Stellschrauben greifen in Nüsse 79 ein, die oberhalb der Aussparungen 30 liegen. In jedem Nuss 79 ist ein Konus 83 eingearbeitet. In dem Wagen 24 sind vertikale federbelastete Positionierungsstifte 80 so angeordnet, dass ihre konischen Spitzen 84 aus dem Wagen 24 auf seiner unteren Seite herausragen. Die konischen Spitzen 84 sind dazu bestimmt, in gewählten Konussen 83 der Nüsse 79 einzurasten. Durch Verdrehung der Mutter 81 eines Positionierungsstiftes 80 um 180° wird die konische Spitze 84 desselben vollständig ausser Eingriff mit dem Konus 83 im Nuss 79 gebracht. Durch die Verschiebung des Wagens 24 können die konischen Spitzen 84 der Positionierungsstifte 80 aus den Konussen 83 der Nüsse 79 auch ohne Verdrehung der Mutter 81 herausgebracht werden und durch die Wirkung der Druckfeder 85 in anderen, gewünschten Konussen 83 einrasten.

Das Schneiden von Karton, Papier oder Wellpappe erfolgt durch Scherwirkung des sich drehenden Kreismessers 15. Das Schneidwerkzeug 5 ist mit einer Rolle 95 versehen, die sich gegen eine am Träger 2 befestigte Schiene 94 abstützt (Fig. 3). Die Schiene ist an ihrem unteren Teil an der der Rolle 95 zugekehrten Aussenfläche nach innen abgesetzt. Bei der Senkung des Handgriffes 4 läuft die Rolle 95 zuerst entlang dem unabgesetzten Teil und dann entlang dem abgesetzten Teil der Schienenaussenfläche, so dass das Kreismesser 15 in der Arbeitsstellung zum seitlichen Anliegen an der Stahlleiste 8 kommt. Durch Senken des Handgriffes 4 und durch die Betätigung des Druckknopfes 27 kann abwechslungsweise von Schneidauf Rillvorgang umgeschaltet werden. Das Kreismesser 15 ist gut zugänglich und zum Nachschleifen mühelos auswechselbar.

Das Rillwerkzeug 6 mit den drei Profilrollen 16 ermöglicht saubere Rillungen im Karton, Papier oder der Wellpappe. Der erforderliche Hub des Rillwerkzeuges 6 bzw. der Markierungsrolle 18 entspricht jeweils dem Gewicht, der Beschaffenheit und der stärke des Kartons, des Papiers oder der Wellpappe. Die Rillwirkung auf den Karton erfolgt mit zunehmender Tiefe, was eine saubere Ausrillung gewährleistet. Zum Diagonalrillen ist der erforderliche Winkel mit dem beweglichen Zeichenkopf 88 am fahrbaren Wagen 24 einstellbar. Erleichtert wird diese Arbeit dadurch, dass die Führungsschiene 77 für den Wagen 24 je nach Erfordernis auf beiden Seiten des Arbeittisches 1 verwendet werden kann. Für die Herstellung von Rillen, die zur Berücksichtigung bzw. zum Ausgleich von Kartondicke je nach Schachtelfunktion leicht versetzt werden müssen, kann die Justierschraube 75 am Wagen 24 betätigt werden. Die Versetzungen und genaue Anlegestellungen können von der Skala 20 abgelesen werden. Auch Teilrillungen können leicht und präzis hergestellt werden.

Zum Ritzen von Karton wird das Ritzwerkzeug 7 verwendet, welches an der gleichen Stelle wie das abgenommene Rillwerkzeug 6 angeordnet und in gleicher Weise betätigt wird. Mit dem Ritzmesser 17 sind regelmässige und saubere Ritzungen über die ganze Nutzbreite des Arbeitstisches 1 herstellbar. Wie beim lokalen Rillen kann das Ritzmesser 17 ebenfalls auch als Messer für streckenweise Einschnitte, Fenster, usw. verwendet werden. Zu solchem Zwecke braucht unter dem zu bearbeitenden Karton nur ein Schutzbogen aus Karton oder Plastik eingelegt zu werden.

Ein Muster der mit der oben beschriebenen Vorrichtung verfertigten Ritzung ist in der Fig. 1a dargestellt. Die mit einem Rillwerkzeug mit drei Profilrollen, jedoch ohne Verwendung der Unterlagefolie verfestigte Rillung ist in Fig. 1 und diejenige Rillung, die mit dem gleichen Werkzeug, jedoch unter Verwendung von Unterlagefolie 12 entstanden ist, ist in der Fig. 1c dargestellt ; schlussendlich die mit der Markierungsrolle 18 ausgeführte Rillung ist in der Fig. 1d dargestellt.

Versuchsmuster werden normalerweise einzeln gerillt und/oder geritzt. Dabei werden sämtliche Positionen je nach Bedarf mit Hilfe der Anlegevorrichtung mit Milimeterskalen gewählt. Mit dem auf dem seitlich bewegbaren Wagen 24 angeordneten Zeichenkopf 88 können beliebige Winkel des Anlegelineals 21 im Bereich von 0 bis 180° eingestellt werden. Für Repetier- oder Serienbearbeitung besteht eine Spezialvorrichtung zur Registrierung sämtlicher Stellungen und Vorgänge. Zum Wiederausfinden früherer Positionen wird der seitlich verstellbare Wagen 24 auf der Führunsschiene 77 einfach verstellt. Mit der oben beschriebenen Vorrichtung zur Ausführung des Verfahrens werden sämtliche Schnitte, Rillungen und Ritzungen in Repetier- oder Serienarbeit mit den absolut gleichen Dimensionen und der gleichen Qualität hergestellt, wie wenn sie mit einer Stanzform ausgeführt würden.

## Patentansprüche

1. Vorrichtung zum Muster- oder Modellmachen aus Karton, Papier oder Wellpappe, mit einem höhen- und neigungseinstellbaren rechteckigen Arbeitstisch (1) und einem quer zur Längsachse des Tisches verlaufenden, am Tisch ortsfest angebrachten Träger (2), an welchem ein von Hand über die Nutzbreite des Tisches hin-und herverschiebbarer Schlitten (3) mit einem federbelasteten Handgriff (4) angeordnet ist, dadurch gekennzeichnet, dass der Schlitten (3) mit einem Schneid- (5) und einem Rillwerkzeug (6) ausgerüstet ist, die durch die Betätigung des Handgriffes (4) wahlweise in Arbeitsstellung bringbar sind, wobei das Rillwerkzeug (6) entweder drei auswechselbare, hintereinander an einem Gleitwagen (11) angeordnete Profilrollen (16) oder eine einzige Rolle (18) zur Markierung einer Wellpappe (44) umfasst, wobei die drei Profilrollen (16) den Karton bzw. das Papier im Zusammenwirken mit zwei am Tisch (1) befestigten Profilleisten (10) mit regulierbarem Abstand zwischen ihnen bzw. im Zusammenwirken mit den Profilleisten (10) und einer über den Profilleisten (10) gelegten Unterlagefolie (12) rillen, welches Rillwerkzeug (6) auswechselbar und durch ein Ritzwerkzeug (7) ersetzbar ist, dass der Schneidvorgang auf den Rillenvorgang und umgekehrt mittels eines am Handgriff (4) vorgesehenen Druckknopfes (27) umschaltbar ist, welcher Druckknopf über seine Druckstange (52) und Zahnräder (33, 34) in Wirkverbindung mit einem von zwei U-Trägern (28, 29) steht, dessen einer (28) das Rillwerkzeug (6) und der andere (29) das Schneidwerkzeug (5) trägt, dass der Schlitten (3) nach dem beendeten Arbeitsvorgang am Träger (2) mittels eines federbelasteten Arretierbolzens (51) arretierbar ist, und dass für den zu schneidenden, rillenden oder ritzenden Karton, das Papier oder die Wellpappe eine Anlegevorrichtung und eine sämtliche Positionen von Repetier-oder Serienarbeiten registrierende Speichervorrichtung vorgesehen ist, die eine Programmschiene (35) mit Aussparungen (30) umfasst, in welche gemäss den gewählten Positionen von Repetier- und Serienarbeiten Stellschrauben (31) mit Nüssen (79) festschraubbar sind, welche Nüsse Konusse (83) zum Einrasten von Positionierungsstiften (80) aufweisen.

2. Vorrichtung nach Patentanspruch 1, dadurch gekennzeichnet, dass das Schneidwerkzeug (5) ein einstellbares Kreismesser (15) umfasst, das den Karton, das Papier oder die Wellpappe entlang einer im Tisch (1) eingelegten Stahlleiste (8) schneidet.

3. Vorrichtung nach Patentanspruch 1, dadurch gekennzeichnet, dass das Ritzwerkzeug (7) ein Ritzmesser (17) umfasst, das den Karton im Zusammenwirken mit der Stahlfläche der Profilleisten (10) ritzt.

4. Vorrichtung nach Patentanspruch 1, dadurch gekennzeichnet, dass der Abstand zwischen den zwei Profilleisten (10) mittels eines Nonius (25), der in Wirkverbindung mit jeweils zwei beidseitig der Profilleisten (10) angeordneten Keilstücken (26) steht, im Bereich von 0 bis 4 mm und der Hub des Rill- (6) bzw. Ritzwerkzeuges (7) mittels einer Mikrometerschraube (23) einstellbar ist.

5. Vorrichtung nach Patentanspruch 1, dadurch gekennzeichnet, dass die Unterlagefolie (12) mittels einer Kurbel (13) von einer unter dem Tisch (1) untergebrachten Vorratsrolle (14) abwickelbar ist.

6. Vorrichtung nach Patentanspruch 1, dadurch gekennzeichnet, dass die Anlegevorrichtung eine Messleiste (19) mit dreifacher Skala (20), wobei jede Skala der Nullstellung des Schneid- (5), Rill- (6) oder Ritzwerkzeuges (7) entspricht, und einen seitlich verstellbaren Wagen (24) mit einem Zeichenkopf (88) und einem Anlegelineal (21) umfasst.

## Claims

1. Device for making patterns or models of cardboard, paper, or corrugated board, having a height- and tilt-adjustable rectangular work table (1) and a support (2) running at right angles to the longitudinal axis of the table and fixedly attached to the table, on which support a slide block (3) reciprocatingly displaceable by hand over the useful width of the table and having a spring-biased handle (4) is disposed, characterized in that the slide block (3) is equipped with a cutting tool (5) and a grooving tool (6) which can be brought selectively into working position by actuation of the handle (4), the grooving tool (6) comprising either three interchangeable shaping rollers (16) disposed one behind the other on a sliding carriage (11) or a single roller (18) for marking corrugated board (44), the three shaping rollers (16) grooving the cardboard or paper in co-operation with two shaping rails (10) attached to the table (1) and having adjustable spacing between them or in co-operation with the shaping rails (10) and a backing film (12) laid over the shaping rails (10), which grooving tool (6) is exchangeable and replaceable by a scoring tool (7), that the cutting operation can be switched over to the grooving operation and vice versa by means of a push button (27) provided on the handle (4), which push button is operatively connected via its presser bar (52) and gearwheels (33, 34) to one of two U-supports (28, 29), one of which (28) bears the grooving tool (6) and the other (29) the cutting tool (5), that the slide block (3) can be stopped on the support (2) after the terminated working operation by means of a spring-biased stop bolt (51), and that there is provided for the cardboard, paper, or corrugated board to be cut. grooved, or scored a feeder device and a storage device registering all positions of repeat or series operations which comprises a program rail (35) having recesses (30) into which setscrews (31) with nuts (79) can be screwed fast, which nuts have cones (83) for the snapping-in of positioning pins (80).

2. Device according to patent claim 1, characterized in that the cutting tool (5) comprises an adjustable circular knife (15) which cuts the cardboard, paper, or corrugated board along a steel strip (8) set into the table (1).

3. Device according to patent claim 1, characterized in that the scoring tool (7) comprises a scoring knife (17) which scores the cardboard in cooperation with the steel surface of the shaping rails (10).

4. Device according to patent claim 1, characterized in that the spacing between the two shaping rails (10) is adjustable in the range of from 0 to 4 mm by means of a vernier (25) which is operatively connected to wedge pieces (26) disposed two on each side of the shaping rails (10), and the stroke of the grooving tool (6) or scoring tool (7) is adjustable by means of a micrometer screw (23).

5. Device according to patent claim 1, characterized in that the backing film (12) can be unwound by means of a crank (13) from a supply roll (14) accommodated under the table (1).

6. Device according to patent claim 1, characterized in that the feeder device comprises a measuring strip (19) having a triple scale (20), each scale corresponding to the zero position of the cutting (5), grooving (6), or scoring tool (7), and a laterally adjustable carriage (24) having a signal head (88) and a guide rule (21).

## Revendications

1. Dispositif pour la réalisation d'échantilions ou de gabarits en carton, papier ou carton ondulé, comprenant une table de travail (1) ajustable en hauteur et en inclinaison et un support (2) transversal à l'axe longitudinal de la table, solidaire de cette dernière et sur lequel est monté un chariot (3) déplaçable à la main en va-et-vient sur la largeur utile de la table, ce chariot étant équipé d'une poignée (4) sollicitée par ressort, caractérisé en ce que le chariot (3) est équipé en outre d'un outil de découpage (5) et d'un outil de rainurage (6), qui peuvent être amenés sélectivement dans une position de travail par mise en action de la poignée (4), l'outil de rainurage (6) comportant soit trois galets profilés (16) échangeables, montés l'un derrière l'autre sur un coulisseau à glissière (11), soit un seul galet (18) pour le marquage d'un carton ondulé (44) les trois galets profilés (16) formant des rainures dans le carton ou le papier en collaboration avec deux bandes profilées (10) fixées à la table (1) et ayant entre elles un écartement réglable, ou avec les bandes (10) et une feuille d'appui (12) placée sur elles, et cet outil de rainurage pouvant être remplacé par un outil de grattage (7), en ce que l'opération de découpage peut être commutée en une opération de rainurage ou vice versa par mise en action d'un bouton-poussoir (27) monté sur la poignée, relié par une barre de poussée (52) et des roues dentées (33, 34) avec l'un de deux supports en U (28, 29) dont l'un (28) porte l'outil de rainurage (6) et l'autre (29) l'outil de découpage (6), en ce que le chariot (3) peut être bloqué par rapport au support (2) après la fin d'une opération au moyen d'une tige de blocage (51) sollicitée par ressort, et en ce qu'un agencement d'étalement et un agencement d'enregistrement de toutes les positions lors de travaux répétitifs ou de série, sont prévus, pour le carton à découper, rainurer ou gratter, le papier ou le carton ondulé, l'agencement d'enregistrement comportant un rail de programme (35) avec des ouvertures (30) dans lesquelles peuvent être fixées par vissage des vis de repérage (31) avec noix (79), selon des positions sélectionnées et correspondant à des travaux répétitifs ou de série, ces noix ayant des pointes coniques (83) qui verrouillent des tiges de positionnement (80).

2. Dispositif selon la revendication 1. caractérisé en ce que l'outil de découpage (5) comporte un couteau circulaire (15) ajustable, qui coupe le carton, le papier, ou le carton ondulé le long d'une barre d'acier (8) engagée dans la table (1).

3. Dispositif selon la revendication 1, caractérisé en ce que l'outil de grattage (7) comporte un couteau de grattage (17) qui gratte le carton en coopérant avec une surface d'acier des barres profilées (10).

4. Dispositif selon la revendication 1, caractérisé en ce que la distance entre les deux barres profilées (10) peut être mesurée au moyen d'un micromètre (25) qui coopère avec deux clavettes (26) disposées de part et d'autre des barres profilées (10) dans un domaine de 0 à 4 mm et en ce que la course de l'outil de rainurage (6) ou celle de l'outil de grattage (7) peut être ajustée au moyen d'une vis micrométrique (23).

5. Dispositif selon la revendication 1, caractérisé en ce que la feuille d'appui (12) peut être déroulée à partir d'un rouleau de réserve (14) placé sous la table (1), au moyen d'une manivelle (13).

6. Dispositif selon la revendication 1, caractérisé en ce que l'agencement d'étalement compte une barre de mesure (19) pourvue de trois graduations (20) dont les positions correspondent à la position zéro de l'outil de découpage (5), de celui de rainurage (6) ou de celui de grattage (7), et un chariot (24) déplaçable latéralement avec une tête de dessin (88) et une règle de traçage (21) susceptible de l'appliquer.
